# EUROPÄISCHE PATENTSCHRIFT

(11) **EP 1 267 125 B1**
(45) Veröffentlichungstag und Bekanntmachung des Hinweises auf die Patenterteilung: **21.05.2008**
(21) Anmeldenummer: 02004894.8
(22) Anmeldetag: 04.03.2002
(51) Int. Cl.: F23Q 7/00

(54) **Stabglühkerze und Verfahren zu ihrer Herstellung**
Glow pin plug and method of production
Bougie à tige incandescente et procédé de fabrication

(30) Priorität: 15.06.2001 DE 10128656
(43) Veröffentlichungstag der Anmeldung: 18.12.2002
(73) Patentinhaber: Beru AG, 71636 Ludwigsburg (DE)
(72) Erfinder: Haussner, Michael, 71636 Ludwigsburg (DE); Buck, Helmut, 71636 Ludwigsburg (DE); Kasimirski, Hans-Peter, 71636 Ludwigsburg (DE)
(74) Vertreter: Kilian, Helmut

(56) Entgegenhaltungen:
- DE-C1- 19 920 758
- PATENT ABSTRACTS OF JAPAN Bd. 007, Nr. 257 (M-256), 16. November 1983 (1983-11-16) & JP 58 138923 A (NIPPON TOKUSHU TOGYO KK), 18. August 1983 (1983-08-18)

## Beschreibung

Die Erfindung betrifft ein Verfahren zur Herstellung einer Stabglühkerze nach dem Gattungsbegriff des Patentanspruchs.

Eine Stabglühkerze, die nach diesem Verfahren herzustellen ist, ist aus der DE-C-199 20 758 bekannt.

Bei mehrpoligen Glühkerzen, insbesondere bei solchen, bei denen über die Heizstaboberfläche eine Ionisationsmessung durchführbar ist, müssen die Heizstäbe isoliert zum Glühkerzenkörper eingebaut sein. Bekannt ist hierzu, dass der Glühkerzenkörper aus zwei getrennten Bauteilen besteht, die koaxial ineinander angeordnet und zum Beispiel durch Glaseinschmelzung elektrisch voneinander isoliert fixiert sind. Der innere Teil dient hierbei als Außenpol des Heizstabes.

Diese Ausführung ist jedoch technisch für kleinere Glühkerzen kaum realisierbar und das Herstellungsverfahren nicht mit den üblichen Herstellungsverfahren und -vorrichtungen durchführbar.

Aufgabe der Erfindung ist es unter Umgehung der aus dem Stand der Technik bekannten Nachteile ein Verfahren zur Herstellung einer Stabglühkerze nach dem Gattungsbegriff des Patentanspruchs zur Verfügung zu stellen, mit dem es möglich ist, kleinere Glühkerzen herzustellen und ein sicheres Kontaktieren, beispielsweise mittels Koaxialsteckers bei guter mechanischer Stabilität der Glühkerze und der Kontaktverbindungen, gewährleistet ist.

Die erfindungsgemäße Aufgabe wird durch das im Patentanspruch angegebene Verfahren gelöst.

Die Erfindung wird anhand der beigefügten Figuren näher erläutert. Hierbei zeigen
Figur 1 einen Heizstab in teilweisem Längsschnitt; und
Figur 2 eine Glühkerze, teilweise im Längsschnitt.

Ein Heizstab 9 weist ein Glührohr 3 auf, in dem ein Heizelement 1, bevorzugt in Form einer Heizwendel, gegebenenfalls in Verbindung mit einer Regelwendel, die, in Isolierstoff 8 eingebettet von den Wandungen des Glührohrs 3 isoliert ist, angeordnet ist. Das brennraumseitige Ende der Wendel 1 ist mit der Spitze des Glührohres 3 kontaktierend verbunden. Das anschlussseitige Ende der Wendel 1 ist mit dem Innenpol 2, der über den Polzuleiter 5 aus dem Heizstab herausgeführt wird, verbunden.

Die Länge des Glührohres 3 entspricht üblicherweise nur etwa einem Drittel bis einer Hälfte der Gesamtlänge der Stabglühkerze.

Der anschlussseitige Endbereich des Glührohres 3 liegt, gegenüber dem Innenpolzuleiter 5 isoliert, auf dessen brennraumseitigen Endbereich auf. Im vorliegenden Fall dient hierzu der zwischenliegende isolierende O-Ring 4.

Über den anschlussseitigen Endbereich des Glührohres 3 ist ein Kontaktrohr 6 aufgeschoben oder in dieses eingeschoben und mit dem Endbereich des Glührohres 3 kontaktierend fest verbunden, beispielsweise durch Aufreduzierung des Kontaktrohres 6 auf das Glührohr 3. Das Kontaktrohr 6 ist bis an das Ende des Glühkerzenkörpers bzw. aus diesem heraus geführt und endseitig gegen den Polzuleiter 5, beispielsweise durch einen isolierenden O-Ring 7, isoliert, der gleichzeitig die Abdichtung des Hohlraums zwischen Kontaktrohr 6 und Innenpolzuleiter 5 bildet; dieser Hohlraum ist mit Isolationsmaterial 8, beispielsweise Magnesiumoxid in Pulverform, verfüllt.

Die Kombination von Kontaktrohr 6 mit Glührohr 3 erlaubt die Verwendung unterschiedlicher Wandstärken und unterschiedliche Werkstoffe für die genannten Bauteile; so kann beispielsweise ein Glührohr mit einer Wandstärke von etwa 1 mm verwendet werden, wobei beispielsweise Inconel 601 bzw. 6025 HT als Material verwendet wird, während das Kontaktrohr eine Wandstärke von 0,5 mm aufweist und aus einem Werkstoff besteht, der nicht so hochtemperaturbeständig wie der Werkstoff des Glührohrs sein muss.

Der verlängerte Heizstab gemäß Figur 1 ist Teil der Glühkerzenausführung gemäß Figur 2.

Hierbei ist der Glühkerzenkörper 12 gegenüber dem Heizstab isoliert angeordnet. Im brennraumseitigen Bereich ist eine Isolation 11.3, beispielsweise aus Keramik, Glas oder hochtemperaturbeständigem Kunststoff vorgesehen, während im anschlussseitigen Bereich der Körper auf einer isolierenden Abdichtung 14 und der Isolierscheibe 15, gegenüber dem Kontaktrohr isoliert, angeordnet ist.

Auf dem aus dem anschlussseitigen Endbereich des Körpers 12 austretenden Bereich des Kontaktrohres 6 ist eine Anschlusshülse 16 aufgebracht; die als Masseanschluss dient, und bevorzugt zur Verbindung mit einem Koaxialstecker ausgebildet ist. Der Polzuleiter/Innenpol ist anschlussseitig als Plusanschluss ausgebildet.

Auf dem brennraumseitigen Bereich des Glührohres ist bereichsweise eine Isolationsschicht 19 aufgebracht, um an der Glühkerzenspitze einen definierten nicht-isolierten Bereich zur Ionisationsmessung zur Verfügung zu stellen.

Die Glühkerzen können wirtschaftlich auf den an sich bekannten Vorrichtungen in Serie gefertigt werden; die Montage ist sehr einfach und gleichzeitig können sehr geringe Rundlauftoleranzen eingehalten werden.

Bei der erfindungsgemäßen Herstellung wird das Kontaktrohr 6 auf das Glührohr 3 des Heizstabes 9 aufgesteckt und der Hohlraum zwischen Kontaktrohr 6 und Innenpol 2/Polzuleiter 5 mit Isolierstoff, beispielsweise MgO 8, gefüllt und mit einem O-Ring verschlossen. Durch an sich bekanntes Rundhämmern auf der Reduziermaschine wird das MgO 8 und Kontaktrohr 6 und Glührohr 3 so stark kaltverfestigt, dass sie eine unlösbare Verbindung ergeben.

Durch die erfindungsgemäße Herstellung der Glühkerze wird eine elektrisch und mechanisch stabile Kontaktierung der Anschlüsse gewährleistet; gleichzeitig erlaubt sie die Minimierung der Durchmessermaße von Heizstab und Kerzenkörper und damit der ganzen Glühkerze.

## Patentansprüche

1. Verfahren zur Herstellung einer Stabglühkerze mit einem Glühkerzenkörper und einem darin angeordneten Heizstab (9) mit Glührohr (3), in dem in einen Isolierstoff (8) eingebettet ein Heizelement (1) angeordnet ist, das am anschlussseitigen Ende über einen Innenpolzuleiter (5) mit einem Innenpol (2) und an der Brennraumseite mit der Heizstabspitze verbunden ist, wobei auf dem Glührohr (3) ein Kontaktrohr (6) angeordnet ist, dessen Länge derart gewählt ist, dass dessen anschlussseitiges Ende bis in den anschlussseitigen Endbereich des Glühkerzenkörpers oder aus diesem herausgeführt und als Masseanschluss zur direkten Kontaktierung ausgebildet ist und der Zwischenraum zwischen dem Kontaktrohr (6) und Innenpol zu leiten (5) mit einem Isolierstoff (8) gefüllt ist, **dadurch gekennzeichnet, dass** das Kontaktrohr (6) auf das Glührohr (3) des Heizstabes (9) aufgesteckt und durch Rundhämmern aufreduziert wird und dabei das Kontaktrohr (6) das Glührohre (3) und der Isolierstoff (8) zu einer unlösbaren Verbindung kalt verfestigt werden.

## Claims

1. Method for the manufacture of a pin-type glow plug having a glow plug body and, arranged therein, a heating rod (9) having a glow tube (3) in which a heating element (1) embedded in an insulating material (8) is arranged, which heating element (1) is connected, at the end on the connection side, to an inner pole (2) by way of an inner pole supply conductor (5) and, on the combustion chamber side, to the tip of the heating rod, there being arranged on the glow tube (3) a contact tube (6) whose length is so selected that its end on the connection side is guided as far as into the end region of the glow plug body on the connection side or out of it and is in the form of an earth connection for direct contacting, and the gap between the contact tube (6) and the inner pole supply conductor (5) being filled with an insulating material (8), **characterised in that** the contact tube (6) is placed on the glow tube (3) of the heating rod (9) and is reduced by swaging and, during that process, the contact tube (6), the glow tube (3) and the insulating material (8) are strain-hardened to form a permanent connection.

## Revendications

1. Procédé de fabrication d'une bougie de préchauffage en forme de tige, ayant un corps de bougie de préchauffage et une tige chauffante (9) agencée dans celui-ci, avec un tube incandescent (3), dans lequel est aménagé un élément chauffant (1) noyé dans un matériau isolant (8), lequel élément est connecté, à l'extrémité du côté connexion, via un conducteur polaire interne (5), à un pôle interne (2) et, à l'extrémité du côté chambre de combustion, à la pointe de la tige chauffante, dans lequel on aménage sur le tube incandescent (3) un tube de contact (6), dont la longueur est choisie de sorte que son extrémité, du côté connexion, sorte jusque dans la zone d'extrémité du côté connexion, du corps de la bougie de préchauffage ou de celui-ci et se présente sous la forme d'une connexion de masse pour une mise en contact directe, et l'espace intermédiaire situé entre le tube de contact (6) et le conducteur polaire interne (5) est rempli d'un matériau isolant (8), **caractérisé en ce que** le tube de contact (6) est enfiché sur le tube incandescent (3) de la tige chauffante (9) et réduit par modelage circulaire et, en l'occurrence, le tube de contact (6), le tube incandescent (3) et le matériau isolant (8) sont écrouis pour former une liaison indétachable.
